# EUROPÄISCHE PATENTSCHRIFT

(11) **EP 0 866 291 B1**
(45) Veröffentlichungstag und Bekanntmachung des Hinweises auf die Patenterteilung: **14.08.2002**
(21) Anmeldenummer: 98104767.3
(22) Anmeldetag: 17.03.1998
(51) Int. Cl.: F25B 41/06, F24F 11/00

(54) **Kompressionswärmepumpe oder Kompressionskältemaschine und Regelungsverfahren dafür**
Compression heat pump or compression cooling machine and control method therefor
Pompe de chaleur à compression ou machine de refroidissement à compression et sa méthode de régulation

(30) Priorität: 18.03.1997 AT 46797
(43) Veröffentlichungstag der Anmeldung: 23.09.1998
(73) Patentinhaber: Bangheri, Andreas, 6230 Brixlegg (AT)
(72) Erfinder: Bangheri, Andreas, 6230 Brixlegg (AT)
(74) Vertreter: Schwan - Schwan - Schorer

(56) Entgegenhaltungen:
- EP-A- 0 325 163
- EP-A- 0 762 064
- US-A- 5 224 354

## Beschreibung

Die Erfindung betrifft eine Kompressionswärmepumpe oder Kompressionskältemaschine nach dem Oberbegriff des Anspruchs 1. Weiters betrifft die Erfindung ein Verfahren zur Regelung einer solchen Kompressionswärmepumpe oder Kompressionskältemaschine.

Bei bekannten Kompressionswärmepumpen oder Kompressionskältemaschinen, welche ein regelbares Expansionsventil aufweisen, wird dieses in Abhängigkeit von der Verdampfungs-Überhitzungstemperatur geregelt, welche von einem Temperaturfühler im Bereich zwischen Verdampfer und Verdichter erfaßt wird.

Einrichtungen gemäß dem Oberbegriff des Anspruchs 1 sind aus der DE-OS 43 03 533 und der WO 96/24016 bekannt. Bei diesen wird zwar die Regelung primär ebenfalls anhand der Verdampfer-Überhitzungstemperatur durchgeführt, als sekundärer Regelparameter wird aber zusätzlich die Heißgastemperatur, d.h. die Temperatur des Kältemittels im Bereich zwischen Verdichter und Kondensator gemessen, wobei bei einer unzulässig hohen Heißgastemperatur das Expansionsventil weiter geöffnet wird und die Heißgastemperatur dadurch abgesenkt wird.

Nachteilig an der bekannten Regelung des Expansionsventils anhand der Verdampfer-Überhitzungstemperatur ist es, daß die für die Regelung herangezogenen Temperaturunterschiede nur sehr gering sind, sodaß die Regelung normalerweise nur sehr grob erfolgt, da eine genauere Regelung zu einer zu starken Verteuerung der Einrichtung führen würde.

Aufgabe der Erfindung ist es, eine Kompressionswärmepumpe oder Kompressionskältemaschine der eingangs genannten Art bereitzustellen, welche ohne Verteuerung der Apparatur eine wesentlich genauere Regelung des Expansionsventils ermöglicht. Erfindungsgemäß gelingt dies durch eine Kompressionswärmepumpe oder Kompressionskältemaschine mit den Merkmalen des Anspruchs 1.

Bei der erfindungsgemäßen Einrichtung ist also zur Regelung des Expansionsventils neben dem ersten im Bereich zwischen Verdichter und Kondensator angeordneten Temperaturfühler ein zweiter Fühler vorgesehen, der einen Wert erfaßt, der ein direktes Maß für die Kondensationstemperatur darstellt. Unter einem direkten Maß für die Kondensationstemperatur wird dabei verstanden, daß bei gegebener apparativer Anordnung aus dem vom zweiten Fühler erfaßten Wert ohne Hinzuziehung von weiteren den momentanen Zustand des Systems wiedergebenden Meßgrößen zumindest annähernd die Kondensationstemperatur ermittelbar ist.

In einem ersten bevorzugten Ausführungsbeispiel der Erfindung ist der zweite Fühler als Druckaufnehmer ausgebildet und im Hochdruckbereich des Kältemittelkreislaufs also im Bereich zwischen Verdichter und Expansionsventil angeordnet. Aus dem vom Fühler aufgenommenen Druck wird direkt die Kondensationstemperatur erhalten.

Denkbar und möglich wäre es auch, den zweiten Fühler als Temperaturfühler auszubilden und direkt am Kondensator anzuordnen, und zwar in einem Bereich desselben, in dem möglichst unter allen Betriebsbedingungen eine etwa der Kondensationstemperatur entsprechende Temperatur vorliegt.

In einem weiteren bevorzugten Ausführungsbeispiel der Erfindung, wenn es sich bei der erfindungsgemäßen Einrichtung um eine Wärmepumpe handelt, bei der der Kondensator als Wärmetauscher ausgebildet ist, ist der zweite Fühler ein in der Verlaufleitung des Heizkreises angeordneter Temperaturfühler. Die von diesem Fühler aufgenommene Temperatur weicht nur um wenige Grad Kelvin von der Kondensationstemperatur ab und kann über einen Korrekturfaktor in die Kondensationstemperatur umgerechnet werden.

Da bei einer Regelung des Expansionsventils anhand der Heißgastemperatur und der Kondensationstemperatur die Regelgröße wesentlich stärker variiert als bei einer Regelung anhand der Verdampfer-Überhitzungstemperatur kann die Regelung des Expansionsventils bei der erfindungsgemäßen Einrichtung ohne großen apparativen Mehraufwand wesentlich genauer durchgeführt werden. Vorteilhafterweise wird als Regelgröße die Differenz zwischen den beiden über die beiden Fühler ermittelten Temperaturwerten verwendet.

Weitere Vorteile und Einzelheiten der Erfindung werden im folgenden anhand der beiliegenden Zeichnung erläutert.

In dieser zeigt
- die Fig. 1: eine schematische Darstellung eines ersten Ausführungsbeispieles einer erfindungsgemäßen Kompressionswärmepumpe und
- die Fig. 2: eine schematische Darstellung eines zweiten Ausführungsbeispieles einer erfindungsgemäßen Kompressionswärmepumpe.

Der Kältemittelkreislauf der in der Fig. 1 schematisch dargestellten Kompressionswärmepumpe umfaßt einen Verdampfer 1, einen Verdichter 2, einen Kondensator 3 und ein Expansionsventil 4. Im Verdampfer wird das Kältemittel verdampft, wobei eine Wärmemenge 5 von der Umgebung aufgenommen wird. Das vom Verdichter 2 komprimierte Heißgas kondensiert in dem als Wärmetauscher ausgebildeten Kondensator, wobei eine Wärmemenge 6 an den Heizkreislauf 7 abgegeben wird.

Ein optimaler Wirkungsgrad der Kompressionswärmepumpe wird erreicht, wenn das Kältemittel im Verdampfer 1 möglichst wenig überhitzt wird. Eine geringe Menge von nichtverdampftem Kältemittel ist dabei unerheblich, da der Verdichter als sauggasgekühlter Kompressor ausgebildet ist, d.h. Motorwärme wird an das angesaugte Gas abgegeben, wobei Reste von Kühlmittel verdampft werden. Das Kältemittel wird aber zuwenig erwärmt, wenn flüssiges Kältemittel in das Öl des Kompressors gelangt und das Öl im Kompressor aufzuschäumen beginnt. In diesem Fall muß die Zufuhr von Kältemittel in den Verdampfer 1 durch Drosselung des Expansionsventils 4 verringert werden.

Zur exakten Regelung des Expansionsventils 4 ist eine Regeleinrichtung 8 vorgesehen, die mit einem Temperaturfühler 9 und einem zweiten Fühler 10 verbunden ist. Der erste Fühler 9 dient zur Erfassung der Heißgastemperatur des Kältemittels im Bereich zwischen Verdichter 2 und Kondensator 3. Der zweite Fühler 10 ist im Hochdruckbereich, der vom Verdichter 2 bis zum Expansionsventil 4 reicht, angeordnet und ist als Druckaufnehmer ausgebildet. Der vom zweiten Fühler 10 erfaßte Wert des Druckes entspricht dem Kondensationsdruck des Kältemittels im Kondensator 3 und kann direkt in die Kondensationstemperatur im Kondensator umgewandelt werden. Der Istwert der Regelgröße wird in der Regeleinrichtung **8** aus der Differenz zwischen den von den beiden Fühlern ermittelten Temperaturen bestimmt. Liegt dieser Istwert beispielsweise über einem vorgegebenen Sollwert, so wird das Expansionsventil 4 von der Regeleinrichtung 8 weiter geöffnet. Dadurch strömt mehr Kältemittel durch den Verdampfer, was eine geringere Verdampfungs-Überhitzungstemperatur des gasförmigen Kältemittels in der Sauggasleitung 11 und damit auch eine geringere Heißgastemperatur des Kältemittels im Bereich zwischen Verdichter 2 und Kondensator 3 zur Folge hat, wobei die Änderung der Verdampfungs-Überhitzungstemperatur wesentlich geringer ist als die Änderung der Heißgastemperatur.

Der Sollwert der Differenz zwischen der vom ersten Fühler 9 ermittelten Heißgastemperatur und der über den zweiten Fühler 10 ermittelten Kondensationstemperatur wird dabei in Abhängigkeit von der über den zweiten Fühler 10 ermittelten Kondensationstemperatur eingestellt, vorzugsweise proportional zu dieser. Beispielsweise beträgt der Sollwert der Temperaturdifferenz bei einer Kondensationstemperatur von 25°C 17 K, während er bei einer Kondensationstemperatur von 50°C 25 K beträgt. Der Grund für die Einführung einer solchen Abhängigkeit sind die unterschiedlichen Wärmemengen, die bei unterschiedlichen Kondensationstemperaturen im Kondensator 3 abgeführt werden müssen und die daraus folgenden unterschiedlichen Anforderungen an den Kondensator. Im Kondensator wird ja das Heißgas zunächst in einer ersten Enthitzungszone enthitzt (z.B. von 70 auf 50°C), anschließend in einer Kondensationszone kondensiert (z.B. bei 50°C) und schließlich in einer Unterkühlungszone unterkühlt (z.B. von 50 auf 46°C). Bei niedrigen Temperaturen liegt eine hohe Leistung am Kondensator 3 an und durch einen geringeren Sollwert der Temperaturdifferenz wird die Kondensationszone vergrößert (auf Kosten der Enthitzungszone), während sie bei höheren Temperaturen, bei denen eine niedrigere Leistung anliegt, mittels eines größeren Sollwertes der Temperaturdifferenz verkleinert wird (und die Enthitzungszone vergrößert).

Der einzige Unterschied des Ausführungsbeispieles nach Fig. 2 besteht darin, daß der zweite Fühler 10 als Temperaturfühler ausgebildet ist und in der Vorlaufleitung 13 des Heizkreises 7 im Bereich des Wärmetauscherausgangs angeordnet ist. Die vom zweiten Fühler 10 aufgenommene Temperatur unterscheidet sich von der Kondensationstemperatur nur um wenige Grad Kelvin und kann in diese mittels eines konstanten Korrekturfaktors (der im wesentlichen vom verwendeten Kältemittel und von der Dimensionierung des Wärmetauschers abhängt) umgerechnet werden.

## Patentansprüche

1. Kompressionswärmepumpe oder Kompressionskältemaschine mit einem Kältemittelkreislauf, der einen Verdampfer (1), einen Verdichter (2), einen Kondensator (3) und ein regelbares Expansionsventil (4) umfaßt, welches von einer Regeleinrichtung (8) angesteuert wird, die mit einem im Bereich zwischen Verdichter (2) und Kondensator (3) angeordneten Temperaturfühler (9) und einem zweiten Fühler (10) verbunden ist, **dadurch gekennzeichnet, daß** der zweite Fühler (10) einen Wert erfaßt, der ein direktes Maß für die Kondensationstemperatur im Kondensator (3) darstellt.

2. Kompressionswärmepumpe oder Kompressionskältemaschine nach Anspruch 1, **dadurch gekennzeichnet, daß** der zweite Fühler (10) ein Druckaufnehmer ist und im Hochdruckbereich des Kältemittelkreislaufes zwischen Verdichter (2) und Expansionsventil (4) angeordnet ist.

3. Kompressionswärmepumpe oder Kompressionskältemaschine nach Anspruch 1, **dadurch gekennzeichnet, daß** der Kondensator (3) der Kompressionswärmepumpe als Wärmetauscher zur Übertragung der vom Kältemittel abgegebenen Wärme (6) auf ein Heizmittel eines Heizkreises (7) ausgebildet ist und der zweite Fühler (10) als Temperaturfühler ausgebildet ist, der in der Vorlaufleitung (13) des Heizkörpers, vorzugsweise im Bereich des Wärmetauscherausganges, angeordnet ist.

4. Kompressionswärmepumpe oder Kompressionskältemaschine nach Anspruch 1, **dadurch gekennzeichnet, daß** der zweite Fühler (10) ein Temperaturfühler ist und am Kondensator (3) angeordnet ist.

5. Verfahren zur Regelung einer Kompressionswärmepumpe oder Kompressionskältemaschine nach einem der Ansprüche 1 bis 4, **dadurch gekennzeichnet, daß** die Regelgröße aus der Differenz zwischen der vom ersten Fühler (9) erfaßten Temperatur und einer Temperatur, die dem vom zweiten Fühler (10) erfaßten Wert entspricht und ein direktes Maß für die Kondensationstemperatur im Kondensator darstellt, gebildet wird.

6. Verfahren nach Anspruch 5, **dadurch gekennzeichnet, daß** der Sollwert der Regelgröße von dem vom zweiten Fühler (10) erfaßten Wert abhängig ist, vorzugsweise mit steigendem vom zweiten Fühler erfaßten Wert zunimmt.

7. Verfahren nach Anspruch 6, **dadurch gekennzeichnet, daß** der Sollwert der Regelgröße etwa proportional zu dem vom zweiten Fühler (10) ermittelten Wert ist.

## Claims

1. Compression heat pump or compression refrigerating machine having a coolant cycle comprising an evaporator (1), a compressor (2), a condenser (3) and an adjustable expansion valve (4), which is triggered by a control device (8), which is connected to a temperature sensor (9) disposed between the compressor (2) and condenser (3) and to second sensor (10), **characterised in that** the second sensor (10) detects a value which is a direct measure of the condensation temperature in the capacitor (3).

2. Compression heat pump or compression refrigerating machine according to claim 1, **characterised in that** the second sensor (10) is a pressure sensor and is disposed in the high-pressure region of the coolant cycle between the compressor (2) and the expansion valve (4).

3. Compression heat pump or compression refrigerating machine according to claim 1, **characterised in that** the condenser (3) of the compression heat pump is formed as a heat exchanger for transferring the heat (6) discharged from the coolant to a heating means of a heating circuit (7), and the second sensor (10) is in the form of a temperature sensor, which is disposed in the advance line (13) of the heating element, preferably in the region of the heat exchanger output.

4. Compression heat pump or compression refrigerating machine according to claim 1, **characterised in that** the second sensor (10) is a temperature sensor and is disposed at the condenser (3).

5. Method of regulating a compression heat pump or compression refrigerating machine according to one of claims 1 to 4, **characterised in that** the control variable is formed from the differential between the temperature detected by the first sensor (9) and a temperature corresponding to the value detected by the second sensor (10) and representing a direct measure of the condensation temperature in the condenser.

6. Method according to claim 5, **characterised in that** the setpoint value of the control variable is dependent on the value detected by the second sensor (10), and preferably increases as the value detected by the second sensor rises.

7. Method according to claim 6, **characterised In that** the setpoint value of the control variable is roughly proportional to the value determined by the second sensor (10).

## Revendications

1. Pompe à chaleur à compression ou machine frigorifique à compression avec un circuit frigorifique qui comprend un évaporateur (1), un compresseur (2), un condenseur (3) et une soupape de détente (4) réglable, laquelle est commandée par un dispositif régulateur (8), qui est relié avec une sonde de température (9) disposée dans la zone entre le compresseur (2) et le condenseur (3) et une deuxième sonde de température (10), **caractérisée en ce que** la deuxième sonde (10) détecte une valeur qui représente une mesure directe pour la température de condensation dans le condenseur (3).

2. Pompe à chaleur à compression ou machine frigorifique à compression selon la revendication 1, **caractérisée en ce que** la deuxième sonde (10) est un capteur de pression et **en ce qu'**il est disposé dans la zone de haute pression du circuit frigorifique entre le compresseur (2) et la soupape de détente (4).

3. Pompe à chaleur à compression ou machine frigorifique à compression selon la revendication 1, **caractérisée en ce que** le condenseur (3) de la pompe à chaleur à compression est formé comme un échangeur de chaleur pour la transmission de la chaleur (6) cédée par le fluide frigorigène à un fluide de chauffage d'un circuit de chauffage (7) et **en ce que** la deuxième sonde (10) est constituée par une sonde de température qui est disposée dans la canalisation aller (13) du corps de chauffe, de préférence à proximité de la sortie de l'échangeur de chaleur.

4. Pompe à chaleur à compression ou machine frigorifique à compression selon la revendication 1, **caractérisée en ce que** la deuxième sonde (10) est une sonde de température et **en ce qu'**elle est disposée sur le condenseur (3).

5. Procédé pour la régulation d'une pompe à chaleur à compression ou machine frigorifique à compression selon une des revendications 1 à 4, **caractérisé en ce que** la grandeur réglée est constituée par la différence entre la température mesurée par la première sonde (9) et une température, qui correspond à la valeur mesurée par la deuxième sonde (10) et représente une grandeur directe pour la température de condensation dans le condenseur.

6. Procédé selon la revendication 5, **caractérisé en ce que** la valeur de consigne de la grandeur réglée est dépendante de la valeur mesurée par la deuxième sonde (10), et augmente de préférence avec une valeur croissante mesurée par la deuxième sonde.

7. Procédé selon la revendication 6, **caractérisé en ce que** la valeur de consigne de la grandeur réglée est sensiblement proportionnelle à la valeur détectée par la deuxième sonde (10).
